# EUROPÄISCHE PATENTSCHRIFT

(11) **EP 0 497 766 B1**
(45) Veröffentlichungstag und Bekanntmachung des Hinweises auf die Patenterteilung: **24.11.1993**
(21) Anmeldenummer: 90908479.0
(22) Anmeldetag: 05.06.1990
(51) Int. Cl.: H01H 1/58, H01H 11/04

(54) **VERFAHREN ZUM HERSTELLEN EINER KONTAKTVORRICHTUNG, KONTAKTVORRICHTUNG UND DEREN VERWENDUNG**
DEVICE FOR PRODUCING A CONTACT DEVICE, CONTACT DEVICE AND THE USE THEREOF
PROCEDE DE FABRICATION D'UN DISPOSITIF DE CONTACT, DISPOSITIF DE CONTACT ET UTILISATION

(30) Priorität: 24.10.1989 DE 3935773
(43) Veröffentlichungstag der Anmeldung: 12.08.1992
(73) Patentinhaber: SIEMENS AKTIENGESELLSCHAFT, 80333 München (DE)
(72) Erfinder: HENDEL, Horst, D-1000 Berlin 42 (DE)
(86) Internationale Anmeldenummer: DE9000431
(87) Internationale Veröffentlichungsnummer: WO9106965

(56) Entgegenhaltungen:
- EP-A- 167 668
- DE-A- 1 665 958
- DE-U- 8 109 089
- US-A- 3 930 211

## Beschreibung

Die Erfindung betrifft ein Verfahren zum Herstellen einer Kontaktvorrichtung, bei dem ein Endabschnitt einer elektrischen Anschlußleitung an eine erste Flachseite eines blattförmigen Kontaktträgers herangeführt, durch eine Ausnehmung des Kontaktträgers hindurchgeführt und auf der gegenüberliegenden zweiten Flachseite des Kontaktträgers mit einem Kontaktstück elektrisch leitend verbunden wird. Außerdem betrifft die Erfindung eine entsprechend gestaltete Kontaktvorrichtung sowie eine Verwendung dieser Kontaktvorrichtung.

Aus dem deutschen Gebrauchsmuster 81 09 089 ist bereits eine Kontaktvorrichtung bekannt, die auf die eingangs genannte Weise hergestellt wird. Dort wird ein Ende einer elektrischen Anschlußleitung zur Zuführung eines Schaltstromes von der einen Seite des Kontaktträgers durch eine als-Durchbruch ausgebildete Ausnehmung des Kontaktträgers hindurchgreifend auf der anderen Seite des Kontaktträgers mit einem Kontaktstück elektrisch leitend verbunden wird. Das eine Ende der elektrischen Anschlußleitung bzw. die Ausnehmung des Kontaktträgers müssen hinsichtlich ihrer Maße exakt aufeinander abgestimmt sein, um ein möglichst spielfreies und doch einfaches Hindurchführen des einen Endes durch die Ausnehmung zu ermöglichen. Insbesondere bei der Herstellung verhältnismäßig kleiner Kontaktvorrichtungen gestaltet sich die Positionierung des einen Endes relativ zu der Ausnehmung des Kontaktträgers schwierig und verursacht einen sich in den Fertigungskosten niederschlagenden, zusätzlichen fertigungstechnischen Aufwand. Bei Änderungen der Maße der Ausnehmung des Kontaktträgers, sei es infolge konstruktiv notwendiger Änderungen oder infolge eines Werkzeugverschleißes, ist eine Anpassung des das eine Ende herstellenden Werkzeuges erforderlich.

Auch aus der EP-A-O 167 668 ist bereits eine Kontaktanordnung bekannt, bei der eine Anschlußleitung in Form einer Litze direkt mit einem Kontaktstück verbunden wird. Dabei geht es insbesondere um das Problem, daß der Kontaktträger in Form einer Mittelkontaktfeder beidseitig mit einem Kontaktstück versehen sein soll. Zum Anschweißen der Anschlußlitze wird dort deshalb vorgeschlagen, eines der Kontaktstücke über die Breite des Kontaktfederendes hinausragen zu lassen und an dem überstehenden Teil die Litze anzuschweißen. Das zweite Kontaktstück ist dort als Kontaktniet mit rundem Querschnitt ausgeführt, welcher mit einem entsprechenden Ansatz durch ein Loch der Feder hindurchgreifend mit dem erstgenannten länglichen Kontaktstück verbunden ist. Diese runden Kontaktstücke erfordern einen höheren Fertigungsaufwand; außerdem besteht die Gefahr, daß die beiden zusammenhängenden Kontaktstücke durch Zugkräfte an der Litze in dem Loch der Kontaktfeder verdreht werden, wodurch sich die Stellung des länglichen Kontaktstücks gegenüber seinem Gegenkontaktelement verändern würde.

Aufgabe der Erfindung ist es, ein Verfahren der eingangs genannten Art sowie eine entsprechende Kontektvorrichtung mit möglichst einfacher und kostengünstiger Herstellung zu schaffen, wobei insbesondere eine unmittelbare Verbindung einer Anschlußleitung sowohl bei einem Einfachkontakt mit dem Kontaktstück des Kontaktträgers als auch bei einem Wechselkontakt mit beiden Kontaktstücken einer Mittelkontaktfeder möglich ist und wobei möglichst kostengünstige Kontaktstücke Verwendung finden können.

Erfindungsgemäß wird die Aufgabe hinsichtlich des Verfahrens dadurch gelöst, daß der Endabschnitt der Anschlußleitung mit einer flachgepreßten Längsseite parallel auf die erste Flachseite des Kontaktträgers mit allseitiger Uberdeckung der Ausnehmung aufgelegt wird, daß aus dem Endabschnitt der Anschlußleitung ein Fortsatz senkrecht zu der Flachseite durch die Ausnehmung des Kontaktträgers geprägt wird und daß beim Prägevorgang der Kontaktträger selbst mit der Kontur der Ausnehmung als formgebendes Werkzeug dient.

Da die Ausnehmung des Kontaktträgers als formgebendes Werkzeug für den Prägevorgang zur Herstellung des Fortsatzes verwendet wird, ist der auf diese Weise gebildete Fortsatz stets exakt an die Maße der Ausnehmung des Kontaktträgers angepaßt, selbst wenn diese während eines Fertigungsloses variieren sollten. Ferner sind in weiten Bereichen Änderungen der Geometrie der Ausnehmung möglich, ohne daß Kosten für eine Änderung eines den Fortsatz herstellenden Werkzeuges entstehen. Ein weiterer Vorteil des erfindungsgemäßen Verfahrens besteht darin, daß nach dem Prägevorgang der Fortsatz bereits durch die Ausnehmung des Kontaktträgers spielfrei und kraftschlüssig hindurchgreift und somit zusätzliche Fertigungsschritte zur Positionierung des Fortsatzes relativ zu der Ausnehmung, zum Hindurchführen und Fixieren des Fortsatzes entfallen. Vorteilhaft ist weiterhin, daß keine genau vorgeprägten Kontaktniete mit an die Ausnehmung des Kontaktträgers angepaßtem Querschnitt verwendet werden müssen. Es können somit preiswerte Schweißkontakte Verwenaung finden, die lediglich vom Band abgeschnitten und aufgeschweißt werden.

Bei dem erfindungsgemäßen Verfahren können die Innenumfangswände der Ausnehmung im Kontaktträger senkrecht Zu ihren Flachseiten verlaufen, so daß der Fortsatz ebenfalls die Form einer Säule mit senkrecht zu den Flachseiten verlaufenden Umfangswänden annimmt. Eine Hinterschneidung oder konische Ausgestaltung der Bohrung im Kontaktträger wie bei der bekannten Vliespreßnietung von Kontaktstücken ist hier nicht erforderlich, da das Kontaktstück ja von der Gegenseite her mit dem Fortsatz verbunden wird. Im Hinblick auf den Transport des nach dem Prägevor gang entstandenen Halbzeuges während der folgenden Fertigungsschritte, insbesondere bis zu der Verbindung des Kontaktstückes mit dem Fortsatz, kann es vorteilhaft sein, den Fortsatz nach dem Prägevorgang mit dem Kontaktträger zu verbinden. Dies kann durch eine einfache Schweißung erfolgen; es sind aber auch weitere Fügeverfahren, beispielsweise ein Verkleben , denkbar. Es kann ferner in einem Nachprägevorgang ein weiteres derartiges Verformen des Fortsatzes vorgenommen werdem, daß sich der Fortsatz zur Bildung einer formschlüssigen Verbindung außerhalb der Ausnehmung nietkopfartig erweitert. Die Ausnehmung weist bevorzugt einen nicht kreisförmigen Querschnitt auf; durch einen beispielsweise eckig ausgebildeten Querschnitt wird eine Drehbewegung des Fortsatzes in der Ausnehmung sicher unterbunden. Damit wird vorteilhafterweise eine Relativbewegung bzw. ein Herausrutschen des Fortsatzes zu der bzw. aus der Ausnehmung des Kontaktträgers vermieden.

Weiterhin ist es zweckmäßig, daß der Endabschnitt einer als Litze ausgebildeten Anschlußleitung vor dem Auflegen auf den Kontaktträger plattenförmig verdichtet wird, wobei beispielsweise die Einzeladern der Litze verschweißt werden. Auf diese Weise läßt sich eine besonders exakte Geometrie des Fortsatzes erzielen, weil das verdichtete Material der Anschlußleitung besser geprägt werden kann. Dies ist insbesondere dann vorteilhaft, wenn der Fortsatz auf der gegenüberliegenden zweiten Flachseite überstehen soll.

Besonders kostengünstig ist es, wenn mehrere Kontaktvorrichtungen in Serienfertigung hergestellt werden und dabei zunächst ein zusammenhängender Strang von Anschlußleitungen mit abwechselnden unverdichteten und verdichteten Leiterabschnitten hergestellt wird, dann jeweils ein verdichteter Abschnitt als Endabschnitt einer ersten Anschlußleitung auf einen Kontaktträger aufgelegt und in die Ausnehmung hinein geprägt und schließlich von dem geprägten Abschnitt ein überstehender Teil abgetrennt wird, der einen Anfangsabschnitt einer weiteren Anschlußleitung bildet. Damit ist die Handhabung großer Stückzahlen wesentlich vereinfacht, weil während des Prägevorgangs die Anschlußleitungen mehrerer aufeinanderfolgender Kontaktvorrichtungen noch zusammenhängen und somit nicht als Einzelstücke transportiert werden müssen.

Erfindungsgemäß wird weiterhin eine Kontaktvorrichtung mit einem Kontaktträger in Form einer Blattfeder, welche eine Ausnehmung aufweist, einer an einer ersten Flachseite des Trägers angeordneten Anschlußleitung und einem an der zweiten Flachseite des Trägers angeordneten Kontaktstück, welches mit einem durch die Ausnehmung geführten Abschnitt der Anschlußleitung elektrisch leitend verbunden ist, vorgesehen, bei der die Anschlußleitung mit einem plattenförmigen Endabschnitt auf der ersten Flachseite des Trägers liegt, bei der aus dem plattenförmigen Endabschnitt ein Fortsatz senkrecht zur Flachseite des Trägers herausgeprägt ist, sich durch die Ausnehmung zumindest über die gesamte Dicke des Trägers erstreckt und auf der zweiten Flachseite des Trägers mit dem Kontaktstück verbunden ist. Vorzugsweise besitzt die Ausnehmung des Kontaktträgers ebenso wie der Fortsatz der Anschlußleitung einen unrunden Querschnitt. Auf diese Weise wird ein Verdrehen des Fortsatzes und der mit der Anschlußleitung verbundenen Kontaktstücke sicher vermieden, was gerade bei länglichen Schweißkontakten wichtig ist.

Wenn zusätzlich auch die vom Kontaktträger abgewandte Oberfläche des Endabschnittes der Anschlußleitung mit einem zweiten Kontaktstück versehen wird, so ist es zweckmäßig, daß dieser plattenförmige Endabschnitt in Richtung auf das freie Ende des Trägers in seiner Dicke keilförmig abnimmt. Damit kann der Winkelbewegung des Kontaktträgers, also beispielsweise einer mit einem Anker verbundenen Kontaktfeder, Rechnung getragen werden. Wenn nämlich die entsprechenden Gegenkontaktelemente parallel zueinander stehen, kann durch diese keilförmige Anordnung der Kontaktstücke auf dem Endabschnitt der Anschlußleitung gewährleistet werden, daß das jeweilige Kontaktstück in der jeweiligen Schaltstellung ebenfalls parallel zum Gegenkontaktelement steht.

Die Erfindung wird im folgenden anhand der Zeichnung näher erläutert; es zeigen
Figur 1 Bestandteile einer nach dem erfindungsgemäßen Verfahren herzustellenden Kontaktvorrichtung in ungefügtem Zustand;
Figur 2 eine nach dem erfindungsgemäßen Verfahren hergestellte Kontaktvorrichtung im Schnitt;
Figur 3 ein zur Durchführung des erfindungsgemäßen Verfahrens verwendetes Werkzeug;
Figur 4 eine schematische Darstellung der Durchführung des erfindungsgemäßen Verfahrens in Form einer Serienfertigung und
Figur 5 einen Kontaktträger als Mittelkontaktfeder im Längsschnitt mit keilförmig angeordneten Kontaktstücken.

Figur 1 zeigt als Bestandteil einer Kontaktvorrichtung eine elektrische Anschlußleitung 1 in Form einer Kupferlitze, die einen mittels eines Schweißvorganges verdichteten Endabschnitt 2 aufweist. Ein Kontaktträger 3 der Kontaktvorrichtung ist mit einer Ausnehmung 4 versehen. Die Ausnehmung 4 weist einen um ein Segment verminderten Kreisquerschnitt auf. Im Zuge eines Fügevorganges durch ein in der Figur 1 nicht gezeigtes Prägewerkzeug wird der Endabschnitt 2 der elektrischen Anschlußleitung 1 zur einen Flachseite 3a des Kontakträgers 3 in Richtung der Pfeile 5 hin geführt; in gleicher Weise wird zu der gegenüberliegenden Flachseite 3b des Kontaktträgers 3, wie durch Pfeile 6 angedeutet, ein Kontaktstück 7 geführt. Außerdem kann auf die Flachseite 2b des Endabschnittes ein zweites Kontaktstück 17 aufgesetzt werden, wie durch die Pfeile 15 angedeutet.

Figur 2 zeigt die Bestandteile der Kontaktvorrichtung gemäß Figur 1 nach dem Prägevorgang in gefügtem Zustand. Das eine Ende 2 der elektrischen Anschlußleitung 1 weist nun einen aus der Flachseite 2a senkrecht zur Oberfläche herausgeprägten Fortsatz 10 auf, der durch die Ausnehmung 4 des Kontaktträgers 3 hindurchgreift und an seiner Stirnfläche 11 mit dem Kontaktstück 7 unter Bildung einer elektrischen Verbindung 12 verschweißt ist. Der um ein Segment 4b verminderte Kreisquerschnitt 4a der Ausnehmung 4 bewirkt beim Prägevorgang eine Ausbildung des Fortsatzes 10 in Form eines Zylinders mit einer entsprechenden Abflachung seiner Mantelfläche. Dadurch ist eine Verdrehung des Fortsatzes 10 in der Ausnehmung 4 verhindert. Das Kontaktstück 7 ist zur Verbesserung der elektrischen Leitfähigkeit der Verbindung 12 mit einer Silberschicht 13 plattiert. Die auf diese Weise geschaffene Kontaktvorrichtung kann beispielsweise Teil eines Relais sein, wie es in dem deutschen Gebrauchsmuster 83 25 986 mit seinem Magnetsystem allgemein beschrieben ist. Dabei würde der Anker des Relais mit dem als Kontaktfeder ausgebildeten Kontaktträger 3 verbunden sein. Ebenso ist denkbar, die gezeigte Kontaktvorrichtung gemäß Figur 2 in einer Wechselkontaktanordnung einzusetzen, wobei mit der dem Fortsatz 10 atgewandten Flachseite 2b des Endabschnittes 2 der elektrischen Anschlußleitung 1 das in der Figur 2 strichpunktiert dargestellte Kontaktstück 17 elektrisch leitend verbunden ist. Die von der Seite 2b gebildete Schweißfläche wird während des Prägevorgangs so ausgebildet, daß eine der Verbindung 12 entsprechende Qualität der elektrischen Verbindung zu dem Kontaktstück 17 sichergestellt ist.

Figur 3 zeigt ein zum Herstellen der Kontaktvorrichtung verwendbares Werkzeug, das aus einem Oberteil in Form eines Stempels 20 und aus einer mit diesem Stempel zusammenwirkenden Aufnahme 21 besteht. Der Stempel 20 ist in vertikaler Richtung 22 verfahrbar und mit einem zur Verformung beispielsweise einer als Kupfer-Litze ausgebildeten elektrischen Anschlußleitung ausreichenden Druck absenkbar. In dieses Werkzeug eingelegt sind der Endabschnitt 2 der elektrischen Anschlußleitung 1 und zumindest mit seinem die Ausnehmung 4 aufweisenden Bereich der Kontaktträger 3. Durch den von dem Stempel 20 erzeugten Druck wird das Material des Endabschnittes 2 durch die Ausnehmung 4 des Kontaktträgers 3 hindurchgreifend unter Bildung des Fortsatzes 10 geformt. Die Aufnahme 21 weist eine leichte Vertiefung 21a mit kreisförmigem Querschnitt auf, die in ihrem Durchmesser grob auf die Ausnehmung 4 abgestimmt ist. Ist die Vertiefung 21a im Durchmesser größer bemessen als die Ausnehmung 4 mit im wesentlichen kreisförmigen Querschnitt, so fließt das Material des Endabschnittes 2 nach dem eigentlichen Prägevorgang entsprechend der Vertiefung 21a, so daß eine nietkopfartige, formschlüssige Fixierung des Fortsatzes 10 in der Ausnehmung 4 geschaffen wird. Der auf diese Weise gebildete Fortsatz 10 erstreckt sich über eine von einer durch die untere Fläche des Kontaktträgers 3 gemäß der Figur 3 gebildete Ebene 23 hindurch und überragt den Kontaktträger 3 auf dieser Seite. Die Aufnahme 21 kann gleichzeitig als Schweißwerkzeug zur Herstellung einer den Fortsatz 10 in der Ausnehmung 4 fixierenden Schweißverbindung mit dem Kontaktträger 3 durch elektrische Widerstandsschweißung dienen. Um diese Anordnung zu einer Kontaktvorrichtung gemäß der Figur 1 oder 2 zu vervollständigen, wird einseitig oder beidseitig ein Kontaktstück 7 bzw. 17 elektrisch leitend auf den Fortsatz 10 bzw. auf die dem Fortsatz 10 abgewandte Seite des Endabschnittes 2 der elektrischen Anschlußleitung 1 aufgebracht. Bei entsprechender Ausbildung des Stempels 20 bzw. der Aufnahme 21 kann dies unmittelbar nach dem Prägevorgang geschehen.

Figur 4 zeigt schematisch ein Verfahren zum aufeinanderfolgenden Herstellen mehrerer Kontaktvorrichtungen (Serienfertigung), wobei als Verfahrensschritte detailliert ein Verfahrensschritt Prägen 30 und ein Verfahrensschritt Trennen 31 dargestellt sind. Ein Stempel 32 ist in vertikaler Richtung 33 auf und ab bewegbar und bildet mit einer Aufnahme 34 ein Prägewerkzeug gemäß der Figur 3. Damit sich die elektrische Anschlußleitung 1 in einem vorgebbaren Winkel 35 von dem Kontaktträger 3 entfernen kann, weist der Stempel 32 eine Schräge 36 auf. Ein Strang 37 weist abwechselnd unverdichtete Abschnitte 38a, 38b und verdichtete Abschnitte 39a, 39b auf. Gegebenenfalls nach weiteren Arbeitsstationen schließt sich der Verfahrensschritt Trennen 31 im Zuge der Serienfertigung an, mit dem der verdichtete Abschnitt 39a des Stranges 37 durch eine Trennschneide 40 zertrennt wird. Dabei wird ein erster Teil 41 des verdichteten Abschnitts 39a gebildet, der das mit dem Fortsatz versehenen Endabschnitt 42 einer elektrischen Anschlußleitung 43 bildet, die komplett entsteht, wenn der unmittelbar nachfolgende verdichtete Abschnitt 39b des Stranges 37 in gleicher Weise zertrennt wird. Ein durch die Trennung gebildeter zweiter Teil 44 des verdichteten Abschnitts 39a bildet einen Anfangsabschnitt 45 einer weiteren elektrischen Anschlußleitung 46 einer nicht näher dargestellten vorangehenden Kontaktvorrichtung, das zum äußeren Anschluß dieser elektrischen Anschlußleitung 46 dient.

In Figur 5 ist eine abgewandelte Ausführungsform der Kontaktvorrichtung gezeigt. Dargestellt ist der Kontaktträger 3 in Form einer mit einem Anker 8 verbundenen Kontaktfeder in einer seitlichen Schnittansicht. Der verdichtete Endabschnitt 9 der Anschlußlitze 1 ist in diesem Fall zum freien Ende hin keilförmig zulaufend geformt, was durch den übertrieben gezeichneten Winkel α angedeutet ist. Entsprechend bilden auch die auf den Fortsatz 10 bzw. auf die Rückseite 9b dieses Endabschnittes aufgeschweißten Kontaktstücke 7 und 17 einen leichten Winkel zueinander. Dieser Winkel ist auf die Winkelbewegung des Ankers 8 abgestimmt und liegt bei üblichen Abmessungen und Kontaktabständen etwa in der Größenordnung von bis zu 5°. Durch diese keilförmige Ausgestaltung ist es möglich, daß das jeweilige Kontaktstück in jeder Schaltstellung jeweils etwa parallel zu dem zugehörigen Gegenkontaktelement steht. Im vorliegenden Beispiel steht also das Kontaktstück 7 im wesentlichen parallel zum Gegenkontaktelement 18. Wird der Anker in die zweite Schaltstellung verschwenkt, so nimmt die Kontaktfeder die Stellung 3' ein, während das Kontaktstück 17 bzw. 17' nunmehr parallel zum Gegenkontaktelement 19 steht.

Durch das geschilderte Verfahren kann in einfacher Weise eine Kontaktvorrichtung geschaffen werden, bei der ein Fortsatz eines Endes einer elektrischen Anschlußleitung dadurch optimal auf eine Ausnehmung eines Kontaktträgers abgestimmt wird, daß die Ausnehmung selbst als Werkzeug zur Herstellung des Fortsatzes dient. Bereits im Entstehen ist der Fortsatz korrekt in die Ausnehmung eingeführt, positioniert und bei voranstehend beschriebener Ausbildung des Prägewerkzeugs (Aufnahme) mit dem Kontaktträger formschlüssig verbunden und bildet so eine während des weiteren Fertigungsprozesses einfach zu handhabende bauliche Einheit.

## Patentansprüche

1. Verfahren zum Herstellen einer Kontaktvorrichtung, bei dem ein Endabschnitt (2) einer elektrischen Anschlußleitung (1) an eine erste Flachseite (3a) eines blattförmigen Kontaktträgers (3) herangeführt, durch eine Ausnehmung (4) des Kontaktträgers (3) hindurchgeführt und auf der gegenüberliegenden zweiten Flachseite (3b) des Kontaktträgers (3) mit einem Kontaktstück (7) elektrisch leitend verbunden wird, **dadurch gekennzeichnet,** daß der Endabschnitt (2) der Anschlußleitung (1) mit einer flachgepreßten Längsseite (2a) parallel auf die erste Flachseite (3a) des Kontaktträgers (3) mit allseitiger Überdeckung der Ausnehmung (4) aufgelegt wird, daß aus dem Endabschnitt (2) der Anschlußleitung (1) ein Fortsatz (10) senkrecht zu der Flachseite (3a) durch die Ausnehmung (4) des Kontaktträgers (3) geprägt wird und daß beim Prägevorgang der Kontaktträger (3) selbst mit der Kontur der Ausnehmung (4) als formgebendes Werkzeug dient.

2. Verfahren nach Anspruch 1, **dadurch gekennzeichnet,** daß der Fortsatz (10) nach dem Prägevorgang mit dem Kontaktträger (3) verbunden wird.

3. Verfahren nach Anspruch 1 oder 2, **dadurch gekennzeichnet,** daß der Endabschnitt (2) einer als Litze ausgebildeten Anschlußleitung (1) vor dem Auflegen auf den Kontaktträger (3) plattenförmig verdichtet wird.

4. Verfahren nach einem der Ansprüche 1 bis 3, **dadurch gekennzeichnet,** daß die Ausnehmung (4) in dem Kontaktträger (1) mit im wesentlichen senkrecht zu dessen Flachseiten (3a, 3b) verlaufenden Umfangswänden (4a) vorgeformt wird.

5. Verfahren nach Anspruch 3 oder 4, **dadurch gekennzeichnet,** daß bei einer serienmäßigen Fertigung von Kontaktvorrichtungen zunächst ein zusammenhängender Strang (37) von Anschlußleitungen mit abwechselnden unverdichteten (38a, 38b) und verdichteten (39a, 39b) Abschnitten hergestellt wird, daß dann jeweils ein verdichteter Abschnitt (39b) als Endabschnitt einer ersten Anschlußleitung (37) auf einen Kontaktträger (34) aufgelegt und in die Ausnehmung (4) hineingeprägt wird und daß danach von dem geprägten Abschnitt (39a) ein überstehender Teil (44) abgetrennt wird, der einen Anfangsabschnitt einer weiteren Anschlußleitung (46) bildet.

6. Verfahren nach einem der Ansprüche 3 bis 5, **dadurch gekennzeichnet,** daß die freie, vom Kontaktträger (3) abgewandte Oberfläche (2b) unmittelbar mit einem zweiten Kontaktstück (17) verbunden wird.

7. Kontaktvorrichtung mit einem Kontaktträger (3) in Form einer Blattfeder, welcher eine Ausnehmung (4) aufweist, einer an einer ersten Flachseite (3a) des Trägers (3) angeordneten Anschlußleitung (1) und einem an der zweiten Flachseite (3b) des Trägers (3) angeordneten Kontaktstück (7), welches mit einem durch die Ausnehmung (4) geführten Abschnitt (10) der Anschlußleitung elektrisch leitend verbunden ist, **dadurch gekennzeichnet,** daß die Anschlußleitung (1) mit einem plattenförmigen Endabschnitt (2) auf der ersten Flachseite (3a) des Trägers (3) liegt, daß aus dem plattenförmigen Endabschnitt (2) ein Fortsatz (10) senkrecht zur Flachseite des Trägers (3) herausgeprägt ist, sich durch die Ausnehmung (4) zumindest über die gesamte Dicke des Trägers; (3) erstreckt und auf der zweiten Flachseite (3b) des Trägers mit dem Kontaktstück (7) verbunden ist.

8. Kontaktvorrichtung nach Anspruch 7, **dadurch gekennzeichnet,** daß die Ausnehmung (4) des Trägers (3) und der Fortsatz (10) der Anschlußleitung (1) einen gleichermaßen unrunden Querschnitt (4a, 4b) aufweisen.

9. Kontaktvorrichtung nach Anspruch 8, **dadurch gekennzeichnet,** daß der plattenförmige Endabschnitt (2) der Anschlußleitung (1) in Richtung auf das freie Ende des Trägers (3) in seiner Dicke keilförmig abnimmt.

10. Verwendung einer Kontaktvorrichtung nach einem der Anspruche 7 bis 9 in einem elektromagnetischen Relais, wobei der Kontaktträger als Mittelkontaktfeder einer Umschaltkontaktanordnung mit einem schwenkbaren Anker verbunden ist.

## Claims

1. Process for manufacturing a contacting device in which an end section (2) of an electrical connecting line (1) is guided to a first flat side (3a) of a leaf-shaped contact support (3), led through a recess (4) of the contact support (3) and connected in an electrically conductive fashion to a contacting piece (7) on the opposite, second flat side (3b) of the contact support (3), characterised in that the end section (2) of the connecting line (1) is placed parallel with a pressed-flat longitudinal side (2a) on the first flat side (3a) of the contact support (3), covering the recess (4) on all sides, in that an extension (10) is stamped out of the end section (2) of the connecting line (1) perpendicularly to the flat side (3a) through the recess (4) of the contact support (3), and in that during the stamping process the contact support (3) itself serves as a shaping tool with the contour of the recess (4).

2. Process according to Claim 1, characterised in that the extension (10) is connected to the contact support (3) after the stamping process.

3. Process according to Claim 1 or 2, characterised in that the end section (2) of a connecting line (1) constructed as a stranded conductor is compressed in a plate shape before being applied to the contact support (3).

4. Process according to one of Claims 1 to 3, characterised in that the recess (4) in the contact support (1) is preformed with circumferential walls (4a) extending essentially perpendicularly to its flat sides (3a, 3b).

5. Process according to Claim 3 or 4, characterised in that, during a series production of contacting devices, a continuous length (37) of connecting lines with alternately non-compressed (38a, 38b) and compressed (39a, 39b) sections is initially manufactured, in that a compressed section (39b) is then placed as end section of a first connecting line (37) on a contact support (34) and stamped into the recess (4), and in that a protruding portion (44) is then cut off the stamped section (39a), which portion forms an initial section of a further connecting line (46).

6. Process according to one of Claims 3 to 5, characterised in that the free surface (2b) facing away from the contact support (3) is connected directly to a second contacting piece (17).

7. Contacting device having a contact support (3) in the form of a leaf spring which has a recess (4), a connecting line (1) arranged on a first flat side (3a) of the support (3) and a contacting piece (7) arranged on the second flat side (3b) of the support (3), which contacting piece is connected in an electrically conductive fashion to a section (10) of the connecting line led through the recess (4), characterised in that the connecting line (1) lies with a plate-shaped end section (2) on the first flat side (3a) of the support (3), in that an extension (10) is stamped out of the plate-shaped end section (2) perpendicularly to the flat side of the support (3), extends through the recess (4) at least over the entire thickness of the support (3) and is connected to the contacting piece (7) on the second flat side (3b) of the support.

8. Contacting device according to Claim 7, characterised in that the recess (4) of the support (3) and the extension (10) of the connecting line (1) have a cross-section (4a, 4b) which is non-round to the same degree.

9. Contacting device according to Claim 8, characterised in that the plate-shaped end section (2) of the connecting line (1) decreases in thickness in a wedge shape in the direction of the free end of the support (3).

10. Use of a contacting device according to one of Claims 7 to 9 in an electromagnetic relay, the contact support being connected as central contact spring to a change-over contact arrangement with a swivellable armature.

## Revendications

1. Procédé pour fabriquer un dispositif de contact, selon lequel on rapproche une section d'extrémité (2) d'un conducteur électrique de raccordement (1), d'une première face plane (3a) d'un porte-contact en forme de lame (3), on le fait passer dans une ouverture (4) du porte-contact (3) et on le raccorde d'une manière électriquement conductrice à une pièce de contact (7), sur la seconde face plane opposée (3b) du porte-contact (3), caractérisé par le fait qu'on applique la section d'extrémité (2) du contact de raccordement (1) par une face longitudinale aplatie (2a) parallèlement sur la première face plane (3a) du porte-contact (3) avec recouvrement de l'ouverture (4) sur tous les côtés, qu'on repousse, à partir de la section d'extrémité (2) du conducteur de raccordement (1), un prolongement (10) perpendiculairement à la face plane (3a) dans l'ouverture (4) du porte-contact (3) et que lors de l'opération de repoussage, le porte-contact (3) lui-même avec le contour de l'ouverture (4) sert d'outil de formage.

2. Procédé suivant la revendication 1, caractérisé par 12 fait qu'on relie le prolongement (10) au porte-contact (3) après l'opération de repoussage.

3. Procédé suivant la revendication 1 ou 2, caractérisé par le fait que la section d'extrémité (2) d'un conducteur de raccordement (1) réalisé sous la forme d'une tresse est comprimée en forme de plaque avant son application sur le porte-contact (3).

4. Procédé suivant l'une des revendications 1 à 3, caractérisé par le fait que l'ouverture (4) ménagée dans le porte-contact (1) est préformée avec des parois circonférentielles (4a) qui sont sensiblement perpendiculaires à ses faces planes (3a,3b).

5. Procédé suivant la revendication 3 ou 4, caractérisé par le fait que, dans le cas d' une fabrication en série de dispositifs de contact, on fabrique tout d'abord une bande continue (37) de conducteurs de raccordement réunis, comportant des sections alternativement non comprimées (38a, 38b) et comprimées (39a,39b), qu'ensuite on applique respectivement une section comprimée (39b) en tant que section d'extrémité d'un premier conducteur de raccordement (37) sur un porte-contact (34) et qu'on le repousse dans l'ouverture (4) et qu'ensuite on sépare, de la section repoussée (39a), une partie saillante (44), qui forme une section de départ d'un autre conducteur de raccordement (46).

6. Procédé suivant l'une des revendications 2 à 5, caractérisé par le fait que la surface libre (2b), tournée à l'opposé du porte-contact (3), est reliée directement à une seconde pièce de contact (17).

7. Dispositif de contact comportant un porte-contact (3) réalisé sous la forme d'un ressort à lame, qui possède une ouverture (4), un conducteur de racccrdement (1) disposé sur une première face plane (3a) du support (3), et une pièce de contact (7) disposée sur la seconde face plane (3b) du support (3) et qui est reliée d'une manière électriquement conductrice à une section (10), qui traverse l'ouverture (4) , du conducteur de raccordement, caractérisé par le fait que le conducteur de raccordement (1) s'applique, par une section d'extrémité en forme de plaque (2), sur la première face plane (3a) du support (3), qu'un prolongement (10) est repoussé hors de la section d'extrémité en forme de plaque (2), perpendiculairement à la face plane du support (3), s'étend à travers l'ouverture (4) au moins sur toute l'épaisseur du support (3) et est connecté à la pièce de contact (7), sur la seconde face plane (3b) du support.

8. Dispositif de contact suivant la revendication 7, caractérisé par le fait que l'ouverture (4) du support (3) et le prolongement (10) du conducteur de raccordement (1) possèdent une section transversale uniforme non circulaire (4a,4b).

9. Dispositif de contact suivant la revendication 8, caractérisé par le fait que l'épaisseur de la section d'extrémité en forme de plaque (2) du conducteur de raccordement (1) diminue en direction de l'extrémité libre du support (3).

10. Utilisation d'un dispositif de contact suivant l'une des revendications 7 à 9 dans un relais électromagnétique, dans lequel le porte-contact est connecté, en tant que ressort de contact médian d'un dispositif de contact de commutation, à une armature basculante.
